# FASCICULE DE BREVET EUROPEEN

(11) **EP 0 417 009 B1**
(45) Date de publication et mention de la délivrance du brevet: **17.08.1994**
(21) Numéro de dépôt: 90402457.7
(22) Date de dépôt: 06.09.1990
(51) Int. Cl.: E21B 41/00, E21B 43/28

(54) **Appareil et installation pour le nettoyage de drains, notamment dans un puits de production pétrolière**
Vorrichtung und Anlage zur Reinigung von Abzugskanälen, insbesondere bei Erdölbohrlöchern
Device and installation for the cleaning of drains especially in an oil production well

(30) Priorité: 07.09.1989 FR 8911693
(43) Date de publication de la demande: 13.03.1991
(73) Titulaire: INSTITUT FRANCAIS DU PETROLE, 92502 Rueil-Malmaison (FR)
(72) Inventeur: Cholet, Henri, F-78230 Le Pecq (FR)

(56) Documents cités:
- GB-A- 355 316
- US-A- 3 730 592
- US-A- 4 630 691
- US-A- 4 671 359
- US-A- 4 744 420

## Description

La présente invention concerne les appareils et installations destinés à effectuer le nettoyage de drains horizontaux dans des puits de production pétrolière.

On sait que la mise en production de puits dans des gisements sableux, au moyen de drains horizontaux, conduit à l'entraînement de sable par le fluide s'écoulant du gisement et à des dépôts important dans ce sable ou d'autres sédiments, principalement dans la partie horizontale des drains. Il en résulte une diminution sensible de la production des puits.

On connait par le brevet US-A-4,671,359 un appareil destiné à nettoyer des accumulations de solides sur le sommet d'une suspension de tube. Mais, cet appareil ne peut pas nettoyer l'intérieur de drains horizontaux.

On connait par les brevets US-A-4,630,691 et US-A-370,592 des appareils pour le forage de puits délimitant deux conduits. Mais, ces appareils ne sont pas adaptés à l'évacuation de l'accumulation de solides dans les drains.

On connait par le brevet US-A-4,744,420 un appareil de nettoyage de tels drains horizontaux, qui comporte à l'extrémité de deux tubages concentriques un corps muni de duses ou buses de projection d'un fluide de nettoyage, ce corps délimitant un trajet d'alimentation en fluide de nettoyage, relié auxdites duses, ainsi qu'un trajet de retour de ce fluide chargé de particules solides de sable ou autres sédiments, ces deux trajets étant reliés respectivement à l'un des deux conduits délimités par les deux tubages concentriques.

Dans cet appareil connu, les duses de projection du fluide de nettoyage sont disposées à l'extrémité du corps et orientées sensiblement parallèlement à l'axe du drain. Une telle disposition tend à chasser en avant de l'appareil le sable et les autres sédiments accumulés dans le drain.

C'est notamment ce problème que l'invention se propose de résoudre, de façon à réaliser un nettoyage plus efficace de tels drains horizontaux ou sensiblement horizontaux.

A cet effet, l'invention a pour objet un appareil pour le nettoyage d'un drain horizontal ou à faible pente, adapté pour être disposé à l'extrémité aval de deux tubages concentriques, délimitant deux conduits également concentriques, cet appareil comprenant un corps qui est muni à son extrémité d'au moins une duse de projection de fluide et qui délimite d'une part un trajet d'alimentation en fluide de nettoyage et d'autre part un trajet de retour pour le fluide chargé de particules solides de sable ou autres sédiments, ces deux trajets étant destinés à être reliés respectivement aux deux conduits délimités par les tubages, caractérisé en ce qu'il comporte des moyens déflecteurs coopérant avec ladite duse pour diriger le jet du fluide sortant de la ou chaque duse en direction de la paroi du drain où les particules solides s'accumulent et en ce que lesdits déflecteurs sont adaptés à optimiser la forme dudit jet.

Suivant d'autres caractéristiques :
- le déflecteur est agencé de façon à orienter le jet de fluide vers le bas,
- le déflecteur est articulé sur un support lui-même fixé sur la partie aval du corps,
- le trajet d'alimentation en fluide comprend, de l'amont vers l'aval, dans de corps, un conduit annulaire, au moins un passage radial et un conduit axial, et le trajet de retour du fluide chargé de particules comprend, de l'aval vers l'amont, au moins un conduit s'étendant à partir de la paroi latérale de la partie avant du corps, au moins un conduit longitudinal, un conduit annulaire entourant un injecteur de fluide moteur et un conduit axial,
- le conduit annulaire et le conduit axial du trajet de retour forment un venturi qui constitue avec l'injecteur un dispositif d'aspiration,
- l'injecteur est alimenté en fluide moteur à partir du passage radial et du conduit axial du trajet d'alimentation, le débit de fluide se répartissant dans le conduit axial en deux flux opposés, dirigés respectivement vers la duse et vers l'injecteur,
- le corps est relié à sa partie arrière ou amont à un raccord comportant deux jeux de conduits qui font communiquer respectivement un conduit axial amont avec un conduit annulaire aval et un conduit annulaire amont avec un conduit axial aval.

L'invention a également pour objet une installation comportant un tel appareil et caractérisée de plus en ce qu'elle comprend une boîte de raccordement divisée en deux chambres reliées à leur partie amont à deux tubages disposés côte à côte et à leur partie aval aux deux tubages concentriques.

L'invention va être décrite plus en détail ci-dessous en se référant aux dessins annexés, donnés uniquement à titre d'exemple et sur lesquels :
- la figure 1 est une vue en coupe longitudinale d'un appareil suivant l'invention,
- la figure 2 est une vue en coupe suivant la ligne 2-2 de la figure 1,
- la figure 3 est une vue en coupe analogue à celle de la figure 2 d'une variante de réalisation,
- la figure 4 est une vue partielle en coupe longitudunale d'une autre variante de réalisation,
- la figure 5 est une vue en coupe suivant la ligne 5-5 de la figure 4,
- les figures 6, 7 et 8 sont trois vues schématiques illustrant trois phases successives de la mise en oeuvre d'une installation selon l'invention,
- la figure 9 est une vue de détail en coupe d'une boîte de raccordement utilisée dans une telle installation.

On voit sur la figure 1 un tronçon de drain 10 horizontal ou sensiblement horizontal relié à un tubage principal 1 (Fig. 6).

Dans ce drain, sont disposés deux tubages concentriques 14, 16 délimitant entre eux un conduit annulaire 17, tandis que le tubage intérieur délimite un conduit axial 19. L'extrémité aval du tubage intérieur 14 est située en retrait par rapport à l'extrémité aval du tubage extérieur et c'est entre ces deux extrémités qu'est disposé l'appareil selon l'invention.

Cet appareil comprend un corps 20 réalisé en plusieurs parties en l'occurence trois, réalisées et agencées de façon à remplir plusieurs fonctions qui vont être décrites plus en détail ci-après. Ces trois parties sont : une partie extérieure 22, une partie centrale avant 24 et une partie centrale arrière 26.

La partie extérieure 22 est reçue dans un fourreau 28 dont la surface intérieure 29 a de préférence une forme tronconique, ce fourreau étant fixé de toute façon convenable connue à l'extrémité du tubage 16, par exemple au moyen d'un collier 30.

Cette partie extérieure 22 est creuse et comporte à son extrémité dirigée vers l'aval de l'appareil une tête 32 en saillie par rapport au fourreau et qui est percée d'un conduit axial 34 et de trois conduits 35, séparés du conduit 34 et qui débouchent dans la paroi latérale de la tête 32. Les conduits 35 sont disposés à 120° l'un uns par rapport aux autres. Selon la dimension de l'appareil, un nombre supérieur de tels conduits peut être prévu, par exemple 6. Le conduit 34 débouche dans un logement 36 dans lequel est fixée une duse 38 de projection de fluide.

Sur cette même tête est fixé par des organes de liaison tels que, par exemple, les trois entretoises 40, un support 42 pour un déflecteur 44 qui se trouve en face de la duse 38. Dans le mode de réalisation représenté à la figure 1, le déflecteur 44 est monté sur une rotule 46 et présente un balourd suffisant pour occuper une position déterminée par rapport au drain adjacent, la paroi concave 45 de ce déflecteur étant dirigée vers la paroi inférieure de ce drain.

Comme représenté aux figures 2 et 3, cett partie concave 45^{a} 45^{b} peut prendre diverses formes, selon que l'on souhaite obtenir un jet large (Fig. 2) ou un jet plus étroit (Fig. 3).

En arrière du conduit 34, la partie 22 du corps comporte un logement 48 dans lequel est reçue la partie centrale 24 du corps qui délimite d'une part un conduit axial traversant 50 disposé dans le prolongement du conduit 34, au moins un passage radial 52 faisant communiquer ce conduit central avec un conduit annulaire 54 délimité entre les parties centrales du corps et la partie extérieure, et au moins un conduit longitudinal 56, qui fait partie du trajet de retour du fluide chargé de particules solides. Dans le mode de réalisation représenté, il est prévu trois conduits 56, disposés dans le prolongement des trois conduits 35.

En remontant vers l'arrière, la partie extérieure du corps présente une forme tubulaire avec une portion intermédiaire tronconique 22^{a} et deux portions d'extrémité cylindriques 22^{b}, 22^{c}, la partie d'extrémité 22^{b} de plus petit diamètre étant reliée au tubage intérieur 14 par un raccord 60.

Ce dernier comporte deux jeux de conduits :
- un premier jeu de trois conduits 62 qui assurent la communication entre l'intérieur 19 du tubage 14 et un conduit annulaire 64 délimité entre la partie extérieure du corps et la partie centrale arrière 26 de ce même corps,
- un deuxième jeu de trois conduits 66 assurant la communication entre l'espace annulaire 17 délimité entre les deux tubages, et le conduit axial 73 du corps.

La partie centrale arrière 26 du corps est fixée d'une part à l'extrémité aval interne du raccord 60 et d'autre part sur la paroi externe du corps central avant 24. La pièce 26 forme un venturi et délimite un cône convergent 68, un col 70 puis un cône divergent 72 pour constituer avec un injecteur 74 fixé dans le corps central un dispositif d'aspiration dont la fonction sera précisée ci-après.

Le tubage extérieur est maintenu dans le drain 10 par un dispositif de centrage élastique 76 de construction connue.

Par ailleurs, une coupelle 78 est interposée entre le tubage extérieur 16 et le raccord 60 afin d'éviter le dépot de sable ou autres particules solides à l'extrémité de l'intervalle annulaire 80 délimité entre le corps et le tubage extérieur.

Le fonctionnement de cet appareil est le suivant :

Le tubage intérieur 14 est alimenté en fluide, en l'occurence de l'eau, à partir de la surface. Ce fluide, parvenant dans le raccord 60 passe du conduit axial 19 vers le conduit annulaire 64 délimité entre les parties centrales et extérieure du corps, pour parvenir jusqu'au passage radial 58.

Parvenu dans le conduit axial 50, le fluide moteur se divise en deux flux dirigés, l'un vers la duse 38 et l'autre vers l'injecteur 74. Les sections respectives de la duse et de l'injecteur sont choisies de façon à obtenir une répartition déterminée du débit, qui peut être par exemple de 3/5e du débit incident en direction de l'injecteur et 2/5e en direction de la duse 38.

Le jet de fluide émis par la duse 38 est dévié par le déflecteur 44 vers la paroi inférieure du drain et provoque une agitation efficace des particules solides de sable ou autres sédiments accumulés dans le drain. Le fluide chargé de ces particules est aspiré au niveau du conduit 35, cet effet d'aspiration étant provoqué dans le venturi 68-72 par le deuxième flux de liquide moteur, émis par l'injecteur 74. Le fluide moteur et le liquide chargé de particules se mélangent dans la partie 70, 72 du corps et sont dirigés vers la surface en traversant le raccord 60 par les conduits 66 et en parcourant le conduit annulaire 17 délimité entre les deux tubages.

La présence d'une duse unique et d'un déflecteur orientant le jet de fluide vers le drain, ont pour effet de concentrer l'énergie du jet vers le dépot sableux et l'on obtient ainsi une efficacité sensiblement améliorée.

Par ailleurs, la forme concave du déflecteur permet de donner au jet une forme optimale, selon l'importance et la consistance des dépots sableux. A cet égard, on peut noter que ce dépot est souvent rendu cohérent par des dépots d'hydrocarbures, ce qui rend d'autant plus important l'effet de concentration d'énergie obtenu par l'appareil selon l'invention.

Il est par ailleurs avantageux d'utiliser un conduit annulaire pour le retour du fluide chargé de particules car la section disponible est plus importante.

On a représenté aux figures 4 et 5 une variante de montage du déflecteur, selon laquelle la rotule de la figure 1 est remplacée par un montage autour d'un axe 82 sur lequel le déflecteur est monté oscillant.

A cet égard, on peut ajouter que le balourd du déflecteur peut être obtenu par différents moyens tels que forme dissymétrique du déflecteur, allégement dissymétrique de ce dernier ou utilisation de matériaux de masses volumiques différentes.

D'une façon plus générale, l'appareil peut faire l'objet de nombreuses autres variantes, tant dans la réalisation des pièces qui le composent que dans le nombre et la disposition des différents conduits d'amenée et de retour du fluide de nettoyage.

On va maintenant décrire à propos des autres figures une installation à laquelle est intégré l'appareil décrit ci-dessus, ainsi qu'un mode opératoire.

La figure 6 représente un tubage principal 12 qui s'étend à partir de la surface et qui comporte une partie sensiblement verticale, puis une partie courbe, pour se prolonger par le drain 10 sensiblement horizontal.

On introduit tout d'abord dans ce tubage principal le tubage extérieur 16 muni de son dispositif de centrage 76 et portant à son extrémité le fourreau 28.

Puis, comme représenté sur la figure 7, on descend à l'intérieur du tubage 16 le tubage intérieur 14 portant à son extrémité l'appareil proprement dit qui prend place dans le siège constitué par le fourreau 28.

Comme cela est connu dans la technique, les tubages 14 et 16 peuvent être constitués soit par des tubes rigides vissés les uns aux autres, soit par des éléments continus déroulés depuis la surface.

L'installation peut bien entendu être complétée en reliant le tubage intérieur à une pompe fournissant de l'eau sous une pression appropriée, et en reliant le tubage extérieur à des moyens connus d'extraction du liquide chargé de particules.

Cependant, suivant une caractéristique supplémentaire de l'invention, on utilise à cet effet une boîte de raccordement 100 permettant de passer d'une disposition concentrique des tubages 14, 16 en aval de cette boîte, à une disposition côte à côte, en amont de ladite boîte. Ce résultat est obtenu grâce à l'agencement représenté à la figure 9 sur laquelle on peut voir que la boîte de raccordement 100 est divisée en deux chambres 102, 104 dont la première 102 peut être reliée à sa partie supérieure à un tubage 106 dont la section correspond à la section de l'intervalle annulaire entre les deux tubages concentriques 14 et 16 tandis qu'elle débouche à son extrémité inférieure dans un tronçon de tube 108 pouvant être relié par un raccord 110 à la partie supérieure du tubage extérieur 16.

La figure 9 est un schéma de principe, les formes étant en réalité adaptées à assumer un bon écoulement.

La deuxième chambre 104 est reliée à sa partie supérieure à un tubage 112 de même section que le tubage intérieur 14, tandis qu'à sa partie inférieure elle débouche dans un tronçon de tube 114 qui peut être relié au tubage intérieur 14, soit par un raccord simple si les deux tubages intérieur et extérieur sont sensiblement au même niveau, soit de préférence par un manchon 116 et un raccord 118, se comme cela est généralement le cas, les deux tubages concentriques n'ont pas la même longueur.

C'est un tel agencement qui est représenté sur la figure 8 où l'on peut voir que la boîte de raccordement 100 est descendue dans le tubage principal, les éléments supplémentaires de tubage 106 et 112 étant rajoutés à la partie supérieure de cette boîte, lorsque l'appareil doit être avancé dans le drain. Le tubage 112 est relié à une pompe 114 et le tubage 106 à un bac de décantation 116.

Une telle disposition est particulièrement avantageuse car elle facilite l'adjonction de tubages supplémentaires, la disposition côte à côte étant à cet égard beaucoup plus favorable que la disposition concentrique.

L'appareil suivant l'invention présente par ailleurs de grandes souplesses d'utilisation et d'adaptation. En effet, si l'on souhaite effectuer une opération de nettoyage périphérique de tubage principal ou du drain, on peut remplacer le déflecteur orientable ou articulé par un déflecteur fixe disposé sensiblement perpendiculairement au jet axial, et qui projette le fluide sur un angle de 360°.

Les conduits 35 pourront avoir notamment une direction axiale.

Par ailleurs, la direction de ces conduits 35 ainsi que la distance séparant ces conduits du déflecteur 44 pourront être déterminées pour permettre une évacuation efficace des déblais.

## Revendications

1. Appareil pour le nettoyage d'un drain horizontal ou à faible pente adapté pour être disposé à l'extrémité aval de deux tubages concentriques (14, 16) délimitant deux conduits (17, 19) également concentriques, cet appareil comprenant un corps (20) qui est muni à son extrémité d'au moins une duse (38) de projection de fluide et qui délimite d'une part un trajet d'alimentation en fluide de nettoyage et d'autre part un trajet de retour pour le fluide chargé de particules solides de sable ou autres sédiments, ces deux trajets étant destinés à être reliés respectivement aux deux conduits (17, 19) délimités par les tubages, caractérisé en ce qu'il comporte des moyens déflecteurs (44) coopérant avec ladite duse (38) pour diriger le jet de fluide sortant de la ou chaque duse en direction de la paroi du drain où les particules solides s'accumulent et en ce que lesdits déflecteurs sont adaptés à optimiser la forme dudit jet.

2. Appareil selon la revendication 1, caractérisé en ce que le déflecteur (44) est agencé de façon à orienter le jet du fluide vers le bas.

3. Appareil suivant l'une quelconque des revendications 1 et 2, caractérisé en ce que le déflecteur (44) est articulé sur un support (42) lui-même fixé sur la partie aval du corps (20).

4. Appareil selon la revendication 3, caractérisé en ce que le déflecteur (44) est monté sur le support (42) par une articulation à rotule (46).

5. Appareil selon la revendication 3, caractérisé en ce que le déflecteur (44) est articulé sur le support (42) en étant monté oscillant autour d'un axe (82).

6. Appareil selon l'une quelconque des revendications 3 à 5, caractérisé en ce que le déflecteur (44) présente un balourd et tend à occuper une position déterminée par rapport à son support.

7. Appareil selon l'une quelconque des revendications 1 à 6, caractérisé en ce que le trajet d'alimentation en fluide comprend, de l'amont vers l'aval, dans le corps (20), un conduit annulaire (54), au moins un passage radial (52) et un conduit axial (50, 34), et le trajet de retour du fluide chargé de particules comprend, de l'aval vers l'amont, au moins un conduit (35) s'étendant à partir de la paroi latérale de la partie avant du corps (20), au moins un conduit longitudinal (56) un conduit annulaire (68) entourant un injecteur (74) de fluide moteur et un conduit axial (70, 72).

8. Appareil selon la revendication 7, caractérisé en ce que le conduit annulaire (68) et le conduit axial (70, 72) forment un venturi qui constitue avec l'injecteur un dispositif d'aspiration.

9. Appareil selon l'une quelconque des revendications 7 et 8, caractérisé en ce que l'injecteur (74) est alimenté en fluide moteur à partir du passage radial (52) et du conduit axial (50), le débit de fluide se répartissant dans le conduit axial (50) en deux flux opposés dirigés respectivement vers la duse (38) et vers l'injecteur (74).

10. Appareil selon la revendication 9, caractérisé en ce que la section de passage de l'injecteur (74) est supérieure à celle de la duse (38).

11. Appareil selon l'une quelconque des revendications 1 à 10, caractérisé en ce que le corps (20) est relié à sa partie arrière ou amont à un raccord (60) comportant deux jeux de conduits (62, 66) qui font communiquer respectivement un conduit axial amont (19) avec un conduit aval (64) et un conduit annulaire amont (19) avec un conduit axial aval (73).

12. Installation pour le nettoyage de drains horizontaux ou à faible pente, notamment dans un puits de production pétrolière, comprenant : deux tubages concentriques (14, 16) délimitant deux conduits (17, 19) également concentriques ; un appareil de projection d'un fluide de nettoyage et d'évacuation de ce fluide chargé de particules ; des moyens d'alimentation en fluide de nettoyage et des moyens d'évacuation du fluide chargé, disposés en surface et reliés respectivement à l'un desdits conduits concentriques (17, 19), caractérisée en ce que l'appareil est tel que défini dans l'une quelconque des revendications 1 à 11.

13. Installation selon la revendication 12, caractérisée en ce que les moyens d'alimentation en fluide de nettoyage sont reliés au conduit (19) délimité par le tubage intérieur (14).

14. Installation selon l'une quelconque des revendications 12 et 13, caractérisée en ce qu'elle comprend une boite de raccordement (100) divisée en deux chambres (102, 104) reliées à leur partie amont à deux tubages (106, 112) disposés côte à côte et à leur partie aval aux deux tubages concentriques (14, 16).

15. Installation selon la revendication 14, caractérisée en ce que la boite de raccordement est reliée à au moins l'un des tubages concentriques (14, 16) par un manchon intermédiaire (116).

## Patentansprüche

1. Vorrichtung zur Reinigung eines horizontalen oder gering geneigten Drainrohres, die angepaßt ist, um an dem abströmseitigen Ende von zwei konzentrischen Rohrsträngen (14, 16) angeordnet zu sein, die zwei ebenfalls konzentrische Leitungen (17, 19) begrenzen, wobei diese Vorrichtung einen Körper (20) umfaßt, der an seinem Ende mit wenigstens einer Düse (38) zur Projektion von Fluid ausgestattet ist und der einerseits einen Zuführungsweg für Reinigungsfluid und andererseits einen Rückführungsweg für das mit Fluid, welches mit festen Partikeln aus Sand oder anderen Sedimenten beladen ist, begrenzt, wobei diese beiden Wege bestimmt sind, jeweils mit zwei durch die Rohrstränge begrenzte Leitungen (17, 19) verbunden zu werden, dadurch gekennzeichnet, daß sie Ablenkmittel (44) umfaßt, die mit der Düse (38) zusammenwirken, um einen Fluidstrahl, der die oder jede Düse verläßt, in Richtung der Wand des Drainrohres, an welcher sich die festen Partikel ansammeln, zu leiten, und daß diese Ablenkbleche angepaßt sind, die Form des Strahles zu optimieren.

2. Vorrichtung nach Anspruch 1, dadurch gekennzeichnet, daß das Ablenkblech (44) derart angeordnet ist, um den Fluidstrahl gegen das Unterteil auszurichten.

3. Vorrichtung nach einem der Ansprüche 1 und 2, dadurch gekennzeichnet, daß das Ablenkblech (44) an einem Träger (42) beweglich angeordnet ist, der selbst an dem abströmseitigen Teil des Körpers (20) befestigt ist.

4. Vorrichtung nach Anspruch 3, dadurch gekennzeichnet, daß das Ablenkblech (44) an dem Träger (42) über ein kugeliges Gelenklager (46) angebracht ist.

5. Vorrichtung nach Anspruch 3, dadurch gekennzeichnet, daß das Ablenkblech (44) an dem Träger (42) beweglich ist, indem es um eine Achse (82) hin- und herbeweglich angebracht ist.

6. Vorrichtung nach einem der Ansprüche 3 bis 5, dadurch gekennzeichnet, daß das Ablenkblech (44) eine Unwucht darbringt und darauf abzielt, eine in Bezug auf seinen Träger bestimmte Position einzunehmen.

7. Vorrichtung nach einem der Ansprüche 1 bis 6, dadurch gekennzeichnet, daß der Zuführungsweg für das Fluid von der Anstömseite zur Abströmseite in dem Körper (20) eine ringförmige Leitung (54), wenigsten einen radialen Durchgang (52) und eine axiale Leitung (50, 34) umfaßt und der Rückführungsweg des mit Partikeln beladenen Fluids von der Abströmseite zur Anströmseite wenigstens eine Leitung (35), die sich von der seitlichen Wand des vorderen Teiles des Körpers (20) erstreckt, wenigstens eine longitudinale Leitung (56), eine ringförmige Leitung (68), die einen Injektor (74) für Treibfluid umgibt, und eine axiale Leitung (70, 72) umfaßt.

8. Vorrichtung nach Anspruch 7, dadurch gekennzeichnet, daß die ringförmige Leitung (68) und die axiale Leitung (70, 72) eine Venturidüse bilden, die mit dem Injektor eine Ansaugeinrichtung darstellt.

9. Vorrichtung nach einem der Ansprüche 7 und 8, dadurch gekennzeichnet, daß der Injektor (74) mit Treibfluid von dem radialen Durchgang (52) und der axialen Leitung (50) versorgt wird, wobei sich die Fluidmenge in der axialen Leitung (50) in zwei entgegengesetzte, jeweils zu der Düse (38) und dem Injektor (74) gerichtete Ströme aufteilt.

10. Vorrichtung nach Anspruch 9, dadurch gekennzeichnet, daß der Durchgangsquerschnitt des Injektors (74) größer ist als derjenige der Düse (38).

11. Vorrichtung nach einem der Ansprüche 1 bis 10, dadurch gekennzeichnet, daß der Körper (20) an seinem hinteren oder anströmseitigen Teil mit einem Verbindungselement (60) verbunden ist, das zwei Dreisätze von Leitungen (62, 66) umfaßt, welche jeweils eine axiale anströmseitige Leitung (19) mit einer abströmseitigen Leitung (64) und eine ringförmige anströmseitige Leitung (19) mit einer axialen abströmseitigen Leitung (73) kommunizierend machen.

12. Ausrüstung zur Reinigung horizontaler oder gering geneigter Drainrohre, insbesondere in einer Bohrung zur Erdölproduktion, umfassend: zwei konzentrische Rohrstränge (14, 16), die zwei ebenfalls konzentrische Leitungen (17, 19) begrenzen; eine Einrichtung zur Projektion eines Reinigungsfluids und zur Evakuierung dieses mit Partikeln beladenen Fluids; Zuführungsmittel für das Reinigungsfluid und Evakuierungsmittel für das beladene Fluid, die an der Oberfläche angeordnet und jeweils mit der einen der konzentrischen Leitungen (17, 19) verbunden sind, gekennzeichnet durch die Vorrichtung, die in einem der Ansprüche 1 bis 11 definiert ist.

13. Ausrüstung nach Anspruch 12, dadurch gekennzeichnet, daß die Zuführungsmittel für das Reinigungsfluid mit der Leitung (19) verbunden sind, die durch den inneren Rohrstrang begrenzt ist.

14. Ausrüstung nach einem der Ansprüche 12 und 13,, dadurch gekennzeichnet, daß sie einen Verbindungskasten (100) umfaßt, der in zwei Kammern (102, 104) unterteilt ist, welche an ihrem anströmseitigen Teil mit zwei nebeneinander angeordneten Rohrsträngen (106, 112) und an ihrem abströmseitigen Teil mit den zwei konzentrischen Rohrsträngen (14, 16) verbunden sind.

15. Ausrüstung nach Anspruch 14, dadurch gekennzeichnet, daß der Verbindungskasten mit wenigstens dem einen der konzentrischen Rohrstränge (14, 16) über eine Zwischenhülse (116) verbunden ist.

## Claims

1. A device for cleaning a horizontal or slightly inclined drain designed to be positioned at the downstream end of two concentric tubes (14, 16) delimiting two pipes (17, 19) which are also concentric, this device comprising a body (20) fitted at its end with at 5 least one nozzle (38) for projecting fluid and which delimits a supply path for cleaning fluid on the one hand and a return path for the fluid carrying solid particles of sand or other sediment on the other, these two paths being joined respectively to two pipes (17, 19) delimited by the tubing, characterised in that it has deflecting means (44) co-operating with the nozzle (38) to direct the jet of fluid coming from the or each nozzle in the direction of ) the wall of the drain where the solid particles have accumulated and in that these deflectors are designed to optimise the shape of the jet.

2. A device in accordance with claim 1, characterised in that the deflector (44) is arranged in such a way that it orients the jet of fluid downwards.

3. A device in accordance with one of claims 1 and 2, characterised in that the deflector (44) is articulated on a support (42) itself fixed on the downstream part of the body (20).

4. A device in accordance with claim 3, characterised in that the deflector (44) is mounted on the support (42) by means of a ball joint (46).

5. A device in accordance with claim 3, characterised in that the deflector (44) is articulated on the support (42) on which it is mounted so as to oscillate on an axle (82).

6. A device in accordance with one of claims 3 to 5, characterised in that the deflector (44) has an imbalance and tends to hold a given position relative to its support.

7. A device in accordance with one of claims 1 to 6, characterised in that the fluid supply path comprises in the body (2), from upstream to downstream, an annular pipe (54), at least one radial passage (52) and an axial pipe (50, 34), whilst the return path for the fluid carrying the particles has, from downstream to upstream, at least one pipe (35) extending from the lateral wall of the front section of the body (20), at least one longitudinal pipe (56), an annular pipe (68) surrounding an injector (74) for the operating fluid and an axial pipe (70, 72).

8. A device in accordance with claim 7, characterised in that the annular pipe (68) and the axial pipe (70, 72) form a venturi tube which, together with the injector, forms a suction device.

9. A device in accordance with one of claims 7 and 8, characterised in that the injector (74) is supplied with operating fluid from the radial passage (52) and the axial pipe (50), the fluid flow being split inside the axial pipe (50) into two opposite flows directed respectively towards the nozzle (58) and the injector (74).

10. A device in accordance with claim 9, characterised in that the section of the passage of the injector (74) is greater than that of the nozzle (38).

11. A device in accordance with one of claims 1 to 10, characterised in that the body (20) is connected at its rear or upstream section to a connector (60) having two sets of pipes (62, 66) which provide communication respectively between an upstream axial pipe (19) and a downstream pipe (64) and between an upstream annular pipe (19) and a downstream axial pipe (73).

12. An installation for cleaning horizontal or slightly inclined drains, particularly in a well under petroleum production comprising: two concentric tubes (14,16) delimiting two pipes (17, 19) also concentric; a device for projecting a cleaning fluid and evacuating this fluid when carrying particles; delivery means for the cleaning fluid and means for evacuating the fluid carrying particles, located at the surface and connected respectively to one of the concentric pipes (17, 19), characterised in that the device is as defined in any of claims 1 to 11.

13. An installation in accordance with claim 12, characterised in that the means for supplying the cleaning fluid are connected to the pipe (19) delimited by the inner tube (14).

14. An installation in accordance with one of claims 12 and 13, characterised in that it comprises a junction box (100) divided into two chambers (102, 104) connected at their upstream section to two tubes (106, 112) arranged side by side and at their downstream section to two concentric tubes (14, 16).

15. An installation in accordance with claim 14, characterised in that this junction box is connected to at least one of the concentric tubes (14, 16) by means of an intermediary sleeve (116).
